# EUROPÄISCHE PATENTSCHRIFT

(11) **EP 4 473 179 B1**
(45) Veröffentlichungstag und Bekanntmachung des Hinweises auf die Patenterteilung: **04.02.2026**
(21) Anmeldenummer: 22840664.1
(22) Anmeldetag: 20.12.2022
(51) Int. Cl.: E05B 65/08, E05C 9/06, E05D 15/10, E06B 3/46, E05C 1/00, E05C 9/20

(54) **VERLAGERUNGSVORRICHTUNG ZUR ZWANGSWEISEN VERLAGERUNG EINES FLÜGELS, INSBESONDERE EINES SCHIEBEFLÜGELS, EINES FENSTERS ODER EINER TÜR**
SHIFTING DEVICE FOR THE FORCED SHIFTING OF A LEAF, IN PARTICULAR A SLIDING LEAF, OF A WINDOW OR A DOOR
DISPOSITIF DE DÉPLACEMENT POUR LE DÉPLACEMENT FORCÉ D'UN BATTANT, EN PARTICULIER D'UN BATTANT COULISSANT, D'UNE FENÊTRE OU D'UNE PORTE

(30) Priorität: 31.01.2022 DE 202022100514 U
(43) Veröffentlichungstag der Anmeldung: 11.12.2024
(73) Patentinhaber: Siegenia-Aubi KG, 57234 Wilnsdorf (DE)
(72) Erfinder: BERENS, Wolfgang, 54427 Kell am See (DE); STAUDT, Daniel, 66625 Nohfelden (DE)
(74) Vertreter: Freudenberg, Thomas
(86) Internationale Anmeldenummer: PCT/EP2022/086871
(87) Internationale Veröffentlichungsnummer: WO 2023/143823

(56) Entgegenhaltungen:
- EP-A1- 0 531 626
- EP-A1- 3 859 105
- DE-A1- 102018 111 201

## Beschreibung

Die Erfindung betrifft eine Verlagerungsvorrichtung zur zwangsweisen Verlagerung eines Flügels, insbesondere eines Schiebeflügels, eines Fensters oder einer Tür relativ zu einem Rahmen des Fensters oder der Tür in einer Richtung quer, insbesondere senkrecht, zur Hauptebene des Fensters oder der Tür nach dem Oberbegriff des Anspruchs 1.

Verschiebbare Flügel als Schiebeflügel, oder verschiebbare und Parallel-Schiebeflügel eines Fensters oder einer Tür sind in verschiedensten Ausführungen bekannt und bestehen im einfachsten Fall aus einem in einem äußeren Rahmen zum Öffnen und Schließen verschiebbar angeordneten Flügel als Schiebeflügel und aus einer, ebenfalls im Rahmen angeordneten weiteren Tür- oder einem Fensterelement, beispielsweise Standflügel oder Festfeld.

Der geschlossene Schiebeflügel kann an seiner, der Tür- oder Fensterelement abgewandten Seite, durch Betätigen eines im Flügel vorgesehenen Betätigungsmechanismus am Rahmen verriegelt und somit gegen unbefugtes Öffnen gesichert werden. Horizontal bewegbare Schiebeflügel mit einer Parallel-Abstellvorrichtung, werden gewöhnlich über- oder unterhalb des Schiebeflügels verschiebbar aufgenommen. Beim Öffnen, in der Regel mit einer Betätigungshandhabe an dem Schiebeflügel, wird der Schiebeflügel senkrecht zur Hauptebene des Rahmens mit den Dichtungen abgestellt, wodurch er leichter läuft. Der geöffnete Schiebeflügel lässt sich dann vor einem danebenliegenden Standflügel schieben. Parallel-Abstell-Flügel mit einem geringen Abstellmaß in geöffneter Lage des Flügels zum Rahmen, sind lediglich zum freien Schieben ausgebildet. Beim Schließen wird der Schiebeflügel an den Rahmen herangezogen, wobei sich die Dichtungen des Flügels wieder an den Rahmen anpressen. Das Öffnen und Schließen ist auch über elektrische, hydraulische oder pneumatische Aktuatoren möglich.

Aus der DE 7127697 U ist eine Vorrichtung bekannt geworden. Durch die quer zur Schiebeflügelrahmenebene erfolgende Versatzbewegung wird eine Abdichtung des Schieberahmenflügels gegenüber dem Blendrahmen ermöglicht. Dabei finden Laufrollenpaare Verwendung, die von einem Laufrollenlager gehalten sind, welche auf einem am Schieberahmenflügel befestigten Bolzen gleitend gelagert sind. Im Schiebeflügel wird ferner eine verschiebbar gelagerte Leiste aufgenommen, die eine Auflaufprofilierung trägt. Wird nun die Leiste bewegt, dann verschiebt sich der gesamte Schiebeflügel wegen des Anlaufens der Profilierung gegen ein festes Auflaufelement, so dass der Bolzen in das Auflaufelement eindringt und die Feder zusammengedrückt wird. Wird die Leiste wieder zurück verschoben, so entspannt sich die Feder und sorgt dafür, dass der Schiebeflügel wieder in seine Ausgangsstellung zurückgeführt wird.

Die Laufrollenpaare weisen einen schmalen mittleren Bereich am Bolzen des Schiebeflügels auf. Um den Schiebeflügel senkrecht zur Ebene des Blendrahmens gegen den Blendrahmen zu versetzen, wird bei dem Gegenstand die Auflaufprofilierung mit einer Keilfläche gegen eine Keilfläche des Auflaufelementes angestellt. Hierbei ergibt sich der Nachteil, dass infolge des unsymmetrischen Kraftangriffes ein Drehmoment in den Bolzen eingeleitet wird, welcher von dem Bolzen über einen schmalen Teil des Laufrollenlagers in die Laufrollen übertragen und von diesem in die Laufschiene eingeleitet wird. Dieses Drehmoment führt zu einem Verkanten und Verklemmen des Bolzens in dem Aufnahmeelement wie auch in dem Laufrollenlager, so dass die voran beschriebene Konstruktion schwergängig ist. Die vorliegende Konstruktion ist baulich aufwändig, benötigt Platz und ist nicht geeignet bei großer Lastabtragung, die mehr als zwei Laufrollenpaare erfordert, eine kostengünstige Ausführung bereitzustellen.

Durch die AT 287266 B ist ein Schiebeflügel mit einer schwenkbaren Laufräderlagerung bekannt, deren Schwenkachse sich parallel zur Laufräderführung erstreckt und die Laufräder dadurch in die Lage versetzt, um die Laufräderführung zu kippen, wenn der Schiebeflügel gegen den Blendrahmen gedrückt wird.

Des Weiteren ist ein Beschlag für zwangsweise kipp- und parallel abstellbare Flügel mit Flügelüberschlag von Fenstern, Türen aus der EP 0531626 B1 bekannt geworden, bei dem der Flügel mit Hilfe von Ausstellarmen sowohl kippbar als auch parallel abstellbar gehalten und geführt ist. Mit den Ausstellarmen wirkt zur zwangsweisen Betätigung ein am Flügel angeordnetes Betätigungsgestänge zusammen. Dazu ist im Bereich des Beschlages ein Treibstangenelement dieses Gestänges auf der einen Seite einer am Flügelrahmen festlegbaren Lagerplatte gehalten und geführt, während auf der anderen Seite seitlich neben dem Treibstangenelement an der Lagerplatte der Ausstellarm unverschieblich gelagert ist. Der Ausstellarm weist einen flach auf der Oberseite der Lagerplatte liegenden Abschnitt mit einer zum Flügelüberschlag hin offenen Steuerkurve auf, die aus zwei einen weit über 90 ° liegenden Winkel einschließenden geraden Kurvenabschnitten besteht, die mit einem direkt mit dem Treibstangenelement verbundenen Betätigungszapfen zusammenwirken. Der Ausstellarm ist aus dem Flügelfalz herausgeführt.

Die bekannte Anordnung offenbart eine Ausstellvorrichtung für die Anwendung zum zwangsweise kipp- und parallel Abstellen des Flügels zum Rahmen. Dabei ist die Ausstellvorrichtung ausschließlich am horizontalen Holm des Flügels zum Rahmen angeordnet. Eine weitere Verwendung der beschriebenen Ausstellvorrichtung ist im bekannten Dokument nicht offenbart. Ebenfalls weist das Dokument keine Anordnung der Ausstellvorrichtung am vertikalen Holm des Flügels zum Rahmen für eine mögliche Verriegelung auf.

Außerdem wird auf die DE 102018111201 A1 verwiesen. Die bekannte Beschlaganordnung für ein Schiebefenster oder eine Schiebetür umfasst einen an einem Schiebeflügel anordenbaren Betätigungsmechanismus, der zumindest mit einem Abschnitt in Falzumfangsrichtung bewegbar ist und ein erstes Steuerelement, das an dem Abschnitt des Betätigungsmechanismus angeordnet ist, und ein zweites Steuerelement, das an einem Querschieber angeordnet ist. Dabei weist der Querschieber ein Riegelelement auf, wobei die Steuerelemente zusammenwirken und derart aufeinander abgestimmt sind, dass bei einer Bewegung des Abschnitts in Verriegelungsrichtung das Riegelelement senkrecht zu einer Hauptebene des Schiebefensters oder der Schiebetür von dem Schiebeflügel weg bewegt wird.

Die EP 0600102 A1 offenbart einen Beschlag zum zwangsweisen Abstellen eines Flügels in die Kipp- oder Schiebestellung.

Der Erfindung liegt die Aufgabe zugrunde, eine funktionssichere und kompakte Verlagerungsvorrichtung eines Fenster oder einer Tür, insbesondere eines Schiebeflügels als Parallel-Abstell-Schiebeflügel zur Verfügung zu stellen, der die voranstehenden Nachteile behebt und mit guter Optik für das Fenster oder die Tür kostengünstig ist und auf einfache, schnelle, sichere und präzise Weise mit wenig Bauraum dichtend montiert und justiert werden kann.

Erfindungsgemäß wird die Aufgabe durch die Verlagerungsvorrichtung nach Anspruch 1 gelöst. Vorteilhafte Ausgestaltungen der Erfindung ergeben sich aus den Merkmalen der Unteransprüche.

Wesentlich hierbei ist, dass die Verlagerungsvorrichtung in Falzumfangsrichtung an dem horizontalen Holm des Flügels und an dem vertikalen Holm des Flügels funktionell montierbar ist, wobei die Verlagerungsvorrichtung am horizontalen Flügel angeordnet den Flügel zwangsweise senkrecht in eine abgestellte Lage vom Rahmen in ein freies Betätigungsfeld steuert und den Flügel gegen den Rahmen bei einem verschiebbaren Verlagern führt. Außerdem ist die Verlagerungsvorrichtung mit einem gekuppelten Verriegelungselement auf der gegenüberliegenden Verschlussseite des Betätigungshandhabe gesteuerten Betätigungsgetriebes am vertikalen Holm des Flügels befestigt und mit einem am vertikalen Rahmen aufweisenden Riegelelement in eine verriegelte Schließlage oder entriegelte Öffnungslage steuerbar.

Dazu ist die Verlagerungsvorrichtung vorzugsweise in einer für den Betätigungsmechanismus am Flügel vorgesehene Profilnut verdeckt liegend angeordnet, mit einem Betätigungsgestänge des Betätigungsmechanismus gekuppelt und mit Betätigung der Betätigungshandhabe übertragend auf das zum Betätigungsmechanismus gehörende Betätigungsgetriebe in einem konstruktiv vorgegebenen Hub antreibbar. Das Betätigungsgetriebe mit einer Verriegelung in Verbindung mit einem am Rahmen angeordneten Schließblech tragen zur Verriegelung bei und fördern die Längs- und Seitwärtsbewegung des Schiebeflügels, gegebenenfalls im Zusammenwirken mit dem Betätigungsmechanismus durch abgeschrägte Riegel und Schließbleche.

Unabhängig von dem am unteren horizontalen Holm des Schiebeflügels angeordneten Laufelement mit Laufrollen, wird die Verlagerungsvorrichtung in einer am Rahmen angeordneten Laufschiene mittels einer an der Verlagerungsvorrichtung quer zur Schiebebewegung des Flügels zum Rahmen drehbeweglich angeordneten Steuerlasche eines Steuerelementes mit einem Steuernocken in Längsrichtung der Schiebebewegung gleitend geführt, wobei die Steuerlasche die Verbindung des Flügels zum Rahmen am unteren und oberen horizontalen Holm des Rahmens ermöglicht.

Dazu ist vorzugsweise die Laufschiene außerdem am oberen horizontalen Holm des Rahmens befestigt. Erfindungsgemäß lässt sich der Steuernocken adaptieren. Für eine gleitende und reibungsfreie Führung in der Laufschiene, wird am Steuernocken eine um die Achse bewegliche Rolle aufgesteckt und/ oder rastend befestigt. Mit Anordnung der Verlagerungsvorrichtung am vertikalen Flügel, ist am Steuernocken ein Verriegelungselement kuppelbar, welches in ein am vertikalen Rahmenholm angeordnetes Riegelelement eingreift und den Flügel zum Rahmen in eine verriegelte Schließlage oder in eine geöffnete Lage überführt.

Die Verlagerungsvorrichtung lässt sich in vorteilhafter Weise in Falzumfangsrichtung des Fensters oder der Tür bedarfsgerecht auf die Größe und das Gewicht des Fensters oder der Tür mit dem Betätigungsmechanismus kuppelnd am Flügel, unverändert in der Bauteileanordnung und der Anzahl der Bauteile der Verlagerungsvorrichtung selbst, befestigen. Bestehend aus einem kuppelbaren Betätigungsgestänge für den Betätigungsmechanismus und einem Steuerelement zur Verbindung an den Rahmen, lässt sich die Verlagerungsvorrichtung mit gleichbleibender Bauteileanordnung mit einfachen Mitteln für unterschiedliche Maßnahmen zum Verriegeln des Flügels mit dem Rahmen und zum verschiebbaren Führen des Flügels zum Rahmen vorsehen. Abgesehen von der Verlagerungsvorrichtung aufweisenden Verriegelungselement, kann auf zusätzliche Verriegelungselemente, zumindest am vertikalen Holm gegenüberliegend dem vertikalen Holm der Verschlussseite des Flügels zum Rahmen verzichtet werden.

Am Flügel angeordnet wird die Verlagerungsvorrichtung durch manuelle oder motorische Betätigung des Betätigungsmechanismus entlang der Falzumfangsrichtung in der Profilnut mit einem treibbaren Gestänge des Betätigungsmechanismus in kuppelbarer Verbindung mit einem Betätigungsgestänge der Verlagerungsvorrichtung verlagert. Das Betätigungsgestänge weist einen Steuerbolzen auf, der in einer umlaufend geschlossenen Steuerkontur der Steuerlasche des Steuerelementes verschiebbar geführt gelagert ist. Die Steuerlasche ist an einer Deckschiene drehbar gelagert und wird mit zwangsweiser Führung des Steuerbolzens in der Steuerkontur quer zur Falzumfangsrichtung verschwenkt. Liegt der Steuernocken unmittelbar an der Verlagerungsvorrichtung an, befindet sich der Flügel in anliegender Schließlage zum Rahmen, wobei der Steuerbolzen mit einem ersten Ende der Steuerkontur zur Anlage kommt. Dabei ist der Abstand vom Steuerbolzen zum Schwenkpunkt der Steuerlasche am geringsten. Entfernt sich der an der Steuerlasche zum Rahmen weisende Steuernocken entsprechend bei Verlagerung von der Profilnut und der Verlagerungsvorrichtung in ein freies Betätigungsfeld und befindet sich der Steuernocken in Wirkverbindung mit der Laufschiene, bewegt sich der Flügel vom Rahmen weg in die parallel abgestellte Position, die ein Verschieben des Flügels gegen den Rahmen ermöglicht. Die Steuerelemente der Verlagerungsvorrichtung bedürfen aufgrund der getrennten Konstruktion zu den Laufelementen keinerlei bauliche Maßnahmen zur Lastabtragung. Damit ist das Steuerelement herstellungstechnisch einfach und kostengünstig zum An- und Abstellen des Flügels zum Rahmen und Verschieben des Flügels gegen den Rahmen aufgebaut.

Ein erstes Ende und ein zweites Ende der Steuerkontur begrenzen die Bewegung der Steuerlasche des Steuerelementes. Form und Länge der Steuerkontur bestimmen den Winkel der Steuerlasche, der sich aus dem Verschwenken der Steuerlasche ergibt und damit den Abstand des Flügels senkrecht zum Rahmen schafft. Mit Lage des Steuerbolzen am ersten Ende der Steuerkontur, wird die Steuerlasche durch die Steuerkontur in seiner Bewegung begrenzt und weist den größten Abstand zum Schwenkpunkt auf. Die Verlagerungsvorrichtung nimmt dabei die anliegend verriegelte Schließlage des Flügels zum Rahmen ein. Befindet sich der Steuerbolzen durch Betätigung des Betätigungsgestänges über den Betätigungsmechanismus nach Durchlaufen der Steuerkontur am zweiten Ende der Steuerkontur in einer weiteren begrenzten Position der Steuerlasche nach einer drehbaren Bewegung, nimmt die Verlagerungsvorrichtung die parallel abgestellte Lage des Flügels zum Rahmen ein, wobei die gesamte Länge des Stellweges ausgenutzt wird. Die unterschiedlichen Stellungen des Steuerbolzens sind auf den Hub des Betätigungsmechanismus mit Übertrag auf das Betätigungsgestänge der Verlagerungsvorrichtung für eine Bewegung aus der ersten Grundstellung in die zweite Grundstellung abgestimmt. Die in Längsrichtung zur Falzumfangsrichtung und zur Bewegungsrichtung des Betätigungsgestänges erstreckende Steuerkontur ist nahezu deckungsgleich der Breite des Betätigungsmechanismus oder der Profilnut angepasst. Selbst die Steuerlasche entspricht nahezu vollständig der Breite des Betätigungsmechanismus oder der Profilnut, so dass wenig Bauraum für die Verlagerungsvorrichtung notwendig ist und eine verdeckte Montage in einen handelsüblichen Flügel ohne weitere Aufwendungen möglich ist.

Durch die als eine Baueinheit konzipierte Verlagerungsvorrichtung, welche mit dem Betätigungsmechanismus in Falzumfangsrichtung des Fensters oder der Tür am Flügel kompatibel ist, wird es gemäß der Erfindung möglich, die Verlagerungsvorrichtung umfänglich zur Falzumfangsrichtung am horizontalen Flügel und am vertikalen Flügel anzuordnen und funktionell für An- oder Abstell- und Verriegelungsmaßnahmen vom Flügel zum Rahmen zu nutzen.

Der von der Verlagerungsvorrichtung bolzenförmige Steuerbolzen greift vorzugsweise in die vollumfänglich geschlossene Steuerkontur ein, die in Form eines Steuerschlitzes ausgebildet ist. Die Steuerkontur ist dabei zumindest abschnittsweise schräg zur Falzumfangsrichtung ausgebildet. Bei einer Verlagerung des beweglichen Gestänges des Betätigungsmechanismus mit Übertrag auf das Betätigungsgestänge der Verlagerungsvorrichtung in Falzumfangsrichtung, wird die Steuerlasche automatisch quer zur Falzumfangsrichtung verlagert.

Weiter bevorzugt ist die Verlagerungsvorrichtung und der Betätigungsmechanismus im Bereich des Falzes zwischen dem Flügel und dem Rahmen des Fensters oder der Tür in einer standardisierten Profilnut des Flügels verdeckt angeordnet. Zur schwenkbaren Verstellung der Verlagerungsvorrichtung, ist die Steuerlasche mit dem Steuerbolzen und dem darüber hinaus hervorstehenden Steuernocken, in einem freien Betätigungsfeld der sich zwischen dem Flügel und dem Rahmen bildenden Falz schwenkbeweglich angeordnet.

Es ist für die Funktion von Vorteil, dass der Betätigungsmechanismus und das Betätigungsgestänge der Verlagerungsvorrichtung in der Breite der Profilnut angepasst ausgebildet kleiner dem Maß 16 mm sind, wobei die Steuerlasche mit seiner Breite in Längserstreckung zur Falzumfangsrichtung geringfügig breiter ausgebildet ist. Hierdurch wird ein konstruktiv besonders einfacher und kleiner Aufbau in Längsrichtung zur Falzumfangsrichtung und zur Profilnut der Verlagerungsvorrichtung ermöglicht.

Erfindungsgemäß ermöglicht der Steuernocken das Führen des Flügels am horizontalen Rahmen mit Anordnung in der am Rahmen angeordneten Laufschiene und das Verriegeln mit am vertikalen Rahmen befestigten Riegelelementen mittels Adaptierens weiterer Bauteile an den Steuernocken. Dazu ist am Steuernocken für eine gleitende Führung zur Laufschiene des horizontalen Rahmens eine drehbare Rolle ansetzbar und/oder für eine Verriegelung vom vertikalen Holm des Flügels ausgehend zum vertikalen Rahmen gerichtet ein Verriegelungselement aufsteckbar.

Neben der festen Anordnung der Verlagerungsvorrichtung am verschiebbaren Flügel, ist der Steuernocken mit Überbrückung durch die Steuerlasche in einer der Laufschiene aufweisenden Profilnut in verschiebbarer Längsrichtung mit dem Rahmen verbindend führend gehalten.

Einfach und platzsparend, ist die Profilnut der Laufschiene aus zwei in Richtung Flügel weisenden Stegen gebildet. Ein erster Steg ist zusätzlich als aufliegende Führung für mindestens ein Laufwagen mit Laufrollen funktionell als Laufschiene vorgesehen, wobei der in Richtung zum Flügel weisende zweite Steg zusammen mit einer außen liegenden Sichtfläche des Rahmens eine flächenbündige Ebene bilden. Mit Anlage eines Flügelüberschlags am zweiten Steg in Schließlage oder in der verriegelnden Schließlage des Flügels zum Rahmen, werden der Betätigungsmechanismus, die Verlagerungsvorrichtung und alle weiteren Funktionsbauteile verdeckt und gegen Verunreinigung geschützt. Vorzugsweise lehnt sich der Steuernocken linear stützend von einer Innenseite, der montierten Beschlagseite an den zweiten Steg gleitend und stützend an, wobei der Steg den Abschluss des Falzes bildet. Außerdem bildet der zweite Steg ein Sicht- und Eingriffsschutz und verhindert, wie bereits angemerkt, das Eindringen von beispielsweise Wasser oder Schmutz an dem Betätigungsmechanismus und der Verlagerungsvorrichtung.

Der innerhalb der Steuerkontur gesteuert verschiebbare Steuerbolzen weist zusätzlich eine bewegliche Rolle auf, welche zwischen der Steuerkontur der Steuerlasche angeordnet ist. Möglich entstehende Reibungsverluste und Laufgeräusche innerhalb der beschriebenen Lage werden damit verringert.

Erfindungsgemäß ist die Schwenkbewegung der Steuerlasche mit umschließender Führung des Steuerbolzens in der Steuerkontur bei Betätigung des Betätigungsmechanismus und Verschieben des Steuerbolzen in der Steuerkontur zwangsgesteuert. Mit schwenkbarer Lagerung der Steuerlasche an der Deckschiene der Verlagerungsvorrichtung und dem Schwenkpunkt oder Schwenkachse in der Mittelebene der Profilnut und damit des Beschlagmechanismus, lässt sich der Flügel des Fensters oder der Tür durch das an der Verlagerungsvorrichtung angeordnete Steuerelement über die Steuerlasche quer zum festen Rahmen des Fensters oder der Tür in ein frei verschiebbares Betätigungsfeld bewegen. Durch die Anordnung des Schwenkpunktes auf der Mittelebene der Profilnut, wird weiterhin eine geringe Einbaubreite der Verlagerungsvorrichtung erreicht.

Die Verlagerungsvorrichtung überführt den Flügel zum Rahmen aus einer anliegend geschlossenen Lage in eine parallel abgestellte und verschiebbar geöffnete Lage oder umgekehrt. Dabei wird die gesamte Länge des Stellweges oder des Hubs des Betätigungsmechanismus mit Übertragung auf das Betätigungsgestänge zum Steuerbolzen in der Steuerkontur ausgenutzt. Der aus der Schwenkbewegung der Steuerlasche von dem Schwenkpunkt zum Steuernocken resultierende Winkel, bestimmt damit den Abstand vom Flügel zum Rahmen, der ausreichend bemessen sein muss, um den Flügel beim parallelen Verschieben entlang des festen Rahmens kontaktlos zu führen.

Die erfindungsgemäße Aufgabe wird weiterhin gelöst durch ein Fenster oder eine Tür mit einem festen Rahmen, einem Flügel und einer zuvor beschriebenen Verlagerungsvorrichtung. Die Verlagerungsvorrichtung wird je nach Bedarf zwischen den Betätigungsmechanismus beweglich gekuppelt montiert und am Flügel befestigt.

Der Flügel ist vorzugsweise in Form eines Schiebeflügels ausgebildet, der insbesondere parallel, vom festen Rahmen zwangsgesteuert an- und abstellbar ist und parallel beabstandet vom festen Rahmen verschiebbar ist.

Weitere vorteilhafte Ausgestaltungen ergeben sich aus den Zeichnungen. Es zeigt:
- Fig. 1: eine perspektivische Darstellung einer von der Rauminnenseite dargestellten Vorderansicht eines Fensters oder einer Tür im geschlossenen Zustand, mit einem Schiebeflügel und an dem Schiebeflügel verdeckten aber zur Kenntlichmachung sichtbar dargestellten Betätigungsmechanismus mit einer Verlagerungsvorrichtung für eine parallele Abstell- und Verriegelungsfunktion und mit einem am Blendrahmen aufweisenden Standflügel,
- Fig. 2: eine perspektivische Darstellung des Betätigungsmechanismus in verriegelter Schließlage des Flügels zum Rahmen mit der Verlagerungsvorrichtung in horizontal und vertikal gekuppelter Lage,
- Fig. 3: ein vergrößerter Ausschnitt nach Fig. 2 in perspektivischer Darstellung der Verlagerungsvorrichtung in kuppelnder Lage mit dem andeutungsweise kenntlich gemachten Betätigungsmechanismus,
- Fig. 4: eine Schnittdarstellung durch die Verlagerungsvorrichtung nach Fig. 3,
- Fig. 5: in perspektivischer Darstellung die Verlagerungsvorrichtung mit Anordnung mindestens eines ersten am vertikal angeordneten Betätigungsmechanismus und dem Rahmen zugewandt adaptierten Verriegelungselementes in Wirkverbindung mit einem am Rahmen befestigten Riegelelement,
- Fig. 6: die Verlagerungsvorrichtung nach Fig. 5 in einer weiteren perspektivischen Darstellung,
- Fig. 7: in perspektivischer Darstellung die Verlagerungsvorrichtung mit Anordnung mindestens eines zweiten am vertikal angeordneten Betätigungsmechanismus dem Rahmen zugewandt adaptierten Verriegelungselementes in Wirkverbindung mit einem am Rahmen befestigten Riegelelement,
- Fig. 8: die Verlagerungsvorrichtung nach Fig. 7 in einer weiteren perspektivischen Darstellung,
- Fig. 9: eine schematische Darstellung von der Rauminnenseite dargestellten Vorderansicht, Seitenansicht und Draufsicht des Fensters oder der Tür nach Fig. 1 in anliegend verriegelter Lage des verschiebbaren Flügels zum Rahmen,
- Fig. 10: eine Schnittdarstellung durch den oberen horizontalen Holm des Fensters oder der Tür nach Fig. 9 mit der in einer Profilnut des Flügels erfindungsgemäßen Verlagerungsvorrichtung in einer Seitenansicht und in Wirkverbindung mit einer am Rahmen angeordneten Laufschiene,
- Fig. 11: eine Schnittdarstellung durch den unteren horizontalen Holm des Fensters oder der Tür nach Fig. 9 mit der in einer Profilnut des Flügels erfindungsgemäßen Verlagerungsvorrichtung in einer Seitenansicht und in Wirkverbindung mit einer am Rahmen angeordneten Laufschiene,
- Fig. 12: eine Schnittdarstellung durch den vertikalen Holm des Fensters oder der Tür nach Fig. 9 mit der in einer Profilnut des Flügels erfindungsgemäßen Verlagerungsvorrichtung nach Fig. 5 und Fig. 6 in einer Seitenansicht mit einer ersten Ausführung eines adaptierten Verriegelungselementes in Wirkverbindung mit dem am Rahmen angeordneten Riegelelement,
- Fig. 13: eine Schnittdarstellung durch den vertikalen Holm des Fensters oder der Tür nach Fig. 9 mit der in einer Profilnut des Flügels erfindungsgemäßen Verlagerungsvorrichtung nach Fig. 7 und Fig. 8 in einer Seitenansicht mit einer zweiten Ausführung eines adaptierten Verriegelungselementes in Wirkverbindung mit dem am Rahmen angeordneten Riegelelement,
- Fig. 14: eine perspektivische Darstellung der Verlagerungsvorrichtung in einer parallel abgestellten und verschiebbar geöffneten Funktionsstellung des Flügels zum Rahmen und in kuppelnder Lage mit dem andeutungsweise kenntlich gemachten Betätigungsmechanismus,
- Fig. 15: ein vergrößerter Ausschnitt nach Fig. 14 in perspektivischer Darstellung der Verlagerungsvorrichtung in kuppelnder Lage mit dem andeutungsweise kenntlich gemachten Betätigungsmechanismus,
- Fig. 16: eine Schnittdarstellung durch die Verlagerungsvorrichtung nach Fig. 15,
- Fig. 17: eine schematische Darstellung von der Rauminnenseite dargestellten Vorderansicht, Seitenansicht und Draufsicht des Fensters oder der Tür nach Fig. 1 in einer parallel abgestellten und verschiebbar geöffneten Funktionsstellung des verschiebbaren Flügels zum Rahmen,
- Fig. 18: eine Schnittdarstellung durch den oberen horizontalen Holm des Fensters oder der Tür nach Fig. 17 mit der in einer Profilnut des Flügels erfindungsgemäßen Verlagerungsvorrichtung in Seitenansicht und in Wirkverbindung mit einer am Rahmen angeordneten Laufschiene,
- Fig. 19: eine Schnittdarstellung durch den unteren horizontalen Holm des Fensters oder der Tür nach Fig. 17 mit der in einer Profilnut des Flügels erfindungsgemäßen Verlagerungsvorrichtung in einer Seitenansicht und in Wirkverbindung mit einer am Rahmen angeordneten Laufschiene,
- Fig. 20: eine Schnittdarstellung durch den vertikalen Holm des Fensters oder der Tür nach Fig. 17 mit der in einer Profilnut des Flügels erfindungsgemäßen Verlagerungsvorrichtung nach Fig. 5 und Fig. 6 in einer Seitenansicht mit einer ersten Ausführung eines adaptierten Verriegelungselementes in Wirkverbindung mit dem am Rahmen angeordneten Riegelelement und
- Fig. 21: eine Schnittdarstellung durch den vertikalen Holm des Fensters oder der Tür nach Fig. 17 mit der in einer Profilnut des Flügels erfindungsgemäßen Verlagerungsvorrichtung nach Fig. 7 und Fig. 8 in einer Seitenansicht mit einer zweiten Ausführung eines adaptierten Verriegelungselementes in Wirkverbindung mit dem am Rahmen angeordneten Riegelelement.

Die Fig. 1 der Zeichnung zeigt in einer Vorderansicht ein Fenster oder eine Tür 4, welche in einem feststehenden Rahmen 3 einen ortsfest montierten Flügel bzw. ein festes Türfeld 39 aufweist und die außerdem mit einem beweglichen Flügel 2 ausgestattet ist. Der bewegliche Flügel 2 ist dabei relativ zum feststehenden Rahmen 3 und zum fest montierten Flügel bzw. Türfeld 39 aus der in den Fig. 1, Fig. 2 bis Fig. 13 angedeuteten verriegelten Schließlage in eine parallel abgestellte Lage nach Fig. 14 bis Fig. 21 verstellbar und dann aus dem Bereich der Durchgangsöffnung des feststehenden Rahmens 3 in Horizontalrichtung vor den fest eingebauten Flügel bzw. das feste Türfeld 39 verschiebbar, wie aus der Fig. 1 mit der Anzeige der Pfeilrichtung 22 ersichtlich ist.

Damit diese zwei Stellungen zum parallelen Abstellen und Verschieben des Flügels 2 relativ zum feststehenden Rahmen 3 sowie zum fest montierten Flügel bzw. zum festen Feld 39 möglich sind, wird zwischen dem Flügel 2 und dem feststehenden Rahmen 3 eine besondere Beschlaganordnung, nämlich ein sogenannter Parallelabstell-Schiebebeschlag vorgesehen, von der bzw. dem in den Fig. 1, Fig. 2 und Fig. 14 eine Betätigungshandhabe 40 am verschiebbaren Flügel 2, ein Betätigungsmechanismus 5 mit einem Betätigungsgetriebe, die erfindungsgemäße Verlagerungsvorrichtung 1 sowie in Fig. 2 und Fig. 14 eine Verriegelungsvorrichtung 41, 42 und das Laufelement 23 aufweist. Außerdem ist an dem Rahmen 3 nach Fig. 1 am unteren und oberen horizontalen Rahmenholm 43, 44 eine Laufschiene 21 befestigt. Eine Verriegelungsvorrichtung 41 mit Riegeln am Betätigungsgetriebe des Betätigungsmechanismus 5 in Verbindung mit einem am Rahmen 3 angeordneten Schließblech tragen zur Verriegelung bei und fördern die Längs- und Seitwärtsbewegung des Schiebeflügels 2, gegebenenfalls im Zusammenwirken mit dem Betätigungsmechanismus 5 durch abgeschrägte Riegel und Schließbleche am Rahmen 3.

Die Verlagerungsvorrichtung 1 weist nach Fig. 3 bis Fig. 8 sowie Fig. 15 und Fig. 16 ein Steuerelement 8 auf, welches aus einer um einen Schwenkpunkt 16 am zweiten freien Ende 14 an einer Deckschiene 15 drehbar gesteuerten Steuerlasche 9 besteht und am ersten freien Ende 10 ein Steuernocken bzw. Führungselement 11 aufweist. Außerdem ist die Verlagerungsvorrichtung 1 an den jeweiligen unteren und oberen horizontalen Holmen 29, 30 des beweglichen Flügels 2 gleich ausgebildet. Bei der Verlagerungsvorrichtung 1 muss dafür gesorgt sein, dass deren rahmenseitige Anlenkstellen, gebildet durch den Steuernocken 11, der Steuernocken 11 in die horizontale Laufschiene 21 im unteren und oberen horizontalen Rahmenholm bzw. Querholm 43, 44 des feststehenden Rahmens 3 nach Fig. 1 ständig eingreifen kann und eine synchrone Bewegung ihres zum Ausstellen angeordnetes Steuerelementes 8 gesichert ist.

Die drehbare Verlagerung der Steuerlasche 9 wird durch eine an der Steuerlasche 9 angeordneten Steuerkontur 12 nach Fig. 3 und Fig. 15 ermöglicht, die mit einem an dem Betätigungsgestänge 7 der Verlagerungsvorrichtung 1 und mit dem Gestänge der Betätigungsmechanismus 5 gekuppelten Steuerbolzen 13 zusammenwirkt. Der Steuerbolzen 13 ist vorzugsweise als Pilzbolzen ausgebildet und durchläuft die in Längsrichtung zum beweglichen Betätigungsgestänge 7 angeordnete Steuerkontur oder Ausnehmung 12 der Steuerlasche 9 mit dem Hub des Betätigungsmechanismus 5. Dabei sind die Steuerkontur 12 und der Steuerbolzen 13 derart aufeinander abgestimmt, dass bei einer Bewegung des Steuerbolzens 13 die Steuerlasche 9 quer zur Falzumfangsrichtung 6 am zweiten freien Ende 14 an der Deckschiene 15 angeordneten festen Schwenkpunkt 16 schwenkbar ist. Mit Ausfertigung des Schwenkpunktes 16 durch ein Pilzbolzen und dem Pilzbolzen des Steuerbolzens 13 nach Fig. 3 und Fig. 15, wird die Steuerlasche 9 drehbar beweglich in einer fixierten Lageposition sichernd gehalten.

In Fig. 4 und Fig. 16 ist zur Minderung des Reibwiderstandes und der Laufgeräusche zwischen dem Steuerbolzen 13 und der Steuerkontur 12 eine bewegliche Rolle oder Gleitbuchse 36 angeordnet, die auf den Steuerbolzen 13 beweglich lagernd aufgesteckt wird.

Für eine zwangsweise Steuerung des an der Verlagerungsvorrichtung 1 angeordneten Steuerelementes 8, stellt die Steuerlasche 9 ein Verbindungselement vom Flügel 2 zum Rahmen 3. Mit zwangsweiser Übertragung der Steuerlasche 9 vom Flügel 2 zum Rahmen 3 und mit Verlagerung des Flügels 2 aus einer verriegelten Schließlage und eingefahrener Lage der Verlagerungsvorrichtung 1 senkrecht in Richtung eines freien Betätigungsfeldes vom Flügel 2 zum Rahmen 3 und umgekehrt aus einer parallel abgestellten Lage des Flügels 2 zum Rahmen 3 und ausgefahrener Lage der Verlagerungsvorrichtung 1 in Richtung Schließlage, ist die Steuerkontur 12 nach Fig. 3, Fig. 5 bis Fig. 8 und Fig. 15 umfänglich geschlossen und bildet für den Steuerbolzen 13 eine sicher gleitende geschlossene Führung. In parallel abgestellter Lage des Flügels 2 zum Rahmen 3 und ausgefahrener Lage des Steuerelementes 8 der Verlagerungsvorrichtung 1 nach 17 bis 19, liegt die Steuerlasche 9 mit einer Anlagefläche 53 nach Fig. 15 bis Fig. 19 an einer innenliegenden Querwand 54 innerhalb des Falzbereiches 25 des Flügels 2 flächenbündig an. Möglich entstehendes Spiel zwischen den Bauteilen in abgestellter und verschiebbarer Lage des Flügels 2 zum Rahmen 3, beispielweise durch Toleranzen, lassen sich somit reduzieren.

Nach Fig. 3, Fig. 5 bis Fig. 8 und Fig. 15 sind an den freien Enden 17, 18 des Betätigungsgestänges 7 der Verlagerungsvorrichtung 1, Kupplungselemente 19, 20 ausgebildet, die umfänglich eine kuppelbare Verbindung mit dem Gestänge des Betätigungsmechanismus 5 eingehen, wobei mit horizontaler Anordnung der Verlagerungsvorrichtung 1 am Flügel 2 der Steuernocken 11 schwenkbar und verschiebbar geführt mit der in einer horizontal am Rahmen 3 angeordneten Laufschiene 21 verbunden ist. Mit vertikaler Anordnung am Flügel 2 ist die Verlagerungsvorrichtung 1 in adaptierter Verbindung mit dem Verriegelungselement 46 mit dem am vertikalen Holm des Rahmen 3 angeordneten Riegelelement 24 wirkverbunden und ermöglicht eine verriegelbare Schließstellung des Flügels 2 zum Rahmen 3.

Einen optisch vorteilhaften Einfluss gewinnt die Verlagerungsvorrichtung 1 und der Betätigungsmechanismus 5 nach den Figuren 10 bis 11 und Figuren 18 bis 19 durch eine verdeckte Anordnung im Bereich eines Falzes 25 zwischen dem Flügel 2 und dem Rahmen 3 des Fensters oder der Tür 4 in einer standardisierten Profilnut 26 des Flügels 2. Dazu ist der Betätigungsmechanismus 5 und die Verlagerungsvorrichtung 1 in der Breite 27 der Profilnut 26 nach Fig. 10 angepasst ausgebildet und ist maßlich nicht größer als 18 mm, wobei die Steuerlasche 9 mit seiner Breite 28 nach Fig. 3 in Längserstreckung zur Falzumfangsrichtung 6 geringfügig breiter ausgebildet ist.

Um die schwenkende Bewegung der Steuerlasche 9 des Steuerelementes 8 vornehmen zu können, ragt die Steuerlasche 9 mit dem Steuernocken 11 schwenkbeweglich über der Profilnut 26 in Richtung Rahmen 3 hinaus.

Am unteren waagerechten Flügelholm 29 nach Fig. 1, ist mindestens ein Laufelement 23 zum parallelen Verschieben angeordnet, welches so ausgelegt ist, dass das Gewicht des beweglichen Flügels 2 sicher getragen ist, während sie mit einer unteren Laufschiene 21 im unteren horizontalen Rahmenholm 43 des feststehenden Rahmens 3 zusammenwirkt.

Nach Fig. 11 und Fig. 19 sind der Steuernocken 11 und das nicht dargestellte Laufelement 23 auf einem Steg 34 aufliegend geführt quer zur Laufrichtung des Flügels 2 versetzt zueinander angeordnet. Dabei werden der Steuernocken 11 und das Laufelement 23 jeweils über parallel zueinander laufende Führungen durch eine Nut 33 und den Steg 34 gegen Herausfallen gesichert und sind an der Laufschiene 21 steuerbar geführt. Die besseren Rolleigenschaft und Geräuschminderung trägt eine Rolle oder Gleitbuchse 31 bei, die an dem Steuernocken 11 drehbar aufgesteckt ist. Zur verbesserten Führung des Laufelementes 23, ist der Steg 34 an seinem freien Ende abgerundet ausgebildet. Der Steg 34 und ein zur Innenseite des Gebäudes sichtbarer Steg 35 bilden zusammen die als Nut 33 gebildete Führung für den Steuernocken 11. Die getrennte Bauteileanordnung des Betätigungsmechanismus 5 von der Verlagerungsvorrichtung 1 und von dem Laufelement 23 erlaubt eine einfache Montage und lässt sich kostengünstig und vielseitig für unterschiedliche Varianten, beispielsweise hinsichtlich der Größe oder des Gewichts, des verschiebbaren Flügels 2 von Fenstern oder Türen 4 entsprechend nach Bedarf an Anzahl und Position kombinieren.

Die am Flügel 2 befestigte und mit dem Rahmen 3 beweglich in der Laufschiene 21 angebundene Verlagerungsvorrichtung 1 und das am Flügel 2 befestigte und am Rahmen 3 in der Laufschiene 21 verschiebbare Laufelement 23, verbinden den verschiebbaren Flügel 2 mit dem Rahmen 3. Dazu ist die Verlagerungsvorrichtung 1 am unteren und oberen horizontalen Holm 29, 30 des Flügels 2 nach Fig. 1 angeordnet und umfasst nach Fig. 3 und Fig. 15 das Steuerelement 8, welches mit Betätigung der Betätigungshandhabe 40 gekuppelt mit dem beweglichen Gestänge des Betätigungsmechanismus 5 mit dem Betätigungsgetriebe den Flügel 2 zwangsgesteuert aus einer verriegelten Schließlage in eine senkrecht zum Rahmen 3 abgestellte und verschiebbare Lage zum parallelen Verschieben des Flügels 2 entlang des Rahmens 3 bewegt. Unabhängig von der Verlagerungsvorrichtung 1 und dem Betätigungsmechanismus 5, wird das Laufelement 23 nach Fig. 1 mit Laufrollen 45 mittels eines am Laufelement 23 nicht dargestellt angeordneten Abstellmechanismus mit dem Flügel 2 automatisch in eine frei verschiebbare Lage versetzt und lässt sich über die Laufschiene 21 verschiebbar steuern. Die Steuerelemente 8 und die Führungselemente mit dem Steuernocken 11 der Verlagerungsvorrichtung 1 bedürfen aufgrund der getrennten Konstruktion zu dem Laufelement 23 keinerlei bauliche Maßnahmen zur Lastabtragung. Das Steuerelement 8 zum Abstellen und Verschieben des Flügels 2 zum Rahmen 3 ist somit herstellungstechnisch einfach aufgebaut. Bei der Schwenkbewegung der Steuerlasche 9 mit Ausgang vom Schwenkpunkt 16 zum Steuernocken 11 resultiert nach Fig. 15 andeutungsweise aufgezeigt ein Winkel 37, der den Abstand 38 nach Fig. 18 und Fig. 19 vom Flügel 2 zum Rahmen 3 von der Schließlage zur parallel abgestellten Lage des Flügels 2 zum Rahmen 3 bestimmt. Der aus dem Winkel 37 gewonnene Abstand 38 ermöglicht dem Flügel 2 kontaktlos am Rahmen 3 in den Pfeilrichtungen 22 nach Fig. 1 verschiebbar einander vorbei geführt zu werden.

Mit Montage der Verlagerungsvorrichtung 1 nach Fig. 1 am vertikalen Holm 32 des Flügels 2 und adaptieren eines Verriegelungselementes 46 nach Fig. 8 bis Fig.8, bildet die Verlagerungsvorrichtung 1 mit einem am Rahmen 3 angeordneten Riegelelement 24 eine Verriegelungsvorrichtung 42 auf der entgegengesetzten Seite zur Verschlussseite der Verriegelungsvorrichtung 41 des Betätigungsgetriebes mit dem dort angeordneten Verriegelungselement. Weiter nach Fig. 5 und Fig. 7 weist dazu das Steuerelement 8 am Steuernocken 11 das Verriegelungselement 46 auf, welches mit einfachen Mitteln auf den Steuernocken 11 formschlüssig verbunden, beispielsweise aufsteckbar oder gerastet ist. Das Verriegelungselement 46 besteht dabei aus einem Verbindungsstück 47 und funktionell abgestimmt wahlweise aus einem Riegelbolzen 48 mit einem Teller oder Kopf 49 oder einem Riegelbolzen 50. Als kostengünstig erweist sich ebenfalls, dass das Riegelelement 24 je nach Ausführung des Verriegelungselementes 46 mit dem Riegelbolzen 48 und dem Teller 49 bildenden Pilzbolzen oder mit Riegelbolzen 50 ohne Teller 49 spiegelverdreht unterschiedliche Riegeleingriffe 51, 52 aufweist. So weist der Riegeleingriff 51 eine von einer Seite des Riegelelementes 24 aufweisende Ausnehmung für seitlichen Eingriff des Tellers 49 mit dem Riegelbolzen 48 auf und der Riegeleingriff 52 eine Bohrung für den senkrechten Eingriff des Riegelbolzens 50. Das Verbindungsstück 47 nimmt den Riegelbolzen 48, 50 fixierend auf, in dieser Variante in einer Bohrung. Ferner weist das Verbindungsstück 47 eine Aufnahme, ebenfalls als Bohrung, für den Steuernocken 11 auf. Die Verbindung zwischen Steuernocken 11 zum Steuerelement 8 und dem Verbindungsstück 47 kann rastend oder durch einen festen formschlüssigen Sitz erfolgen.

In verriegelter Schließlage nach Fig. 5 bis Fig. 8 und Fig. 12 bis Fig. 13 ist das Verriegelungselement 46 mit dem am vertikalen Holm des Rahmens 3 angeordneten Riegelelement 24 formschlüssig verbunden. In parallel abgestellter Lage des Flügels 2 zum Rahmen 3 nach Fig. 20 und Fig. 21, befindet sich der Riegelbolzen 48 in Verbindung mit dem Teller bzw. Pilzbolzen 49 nach Fig. 20 weiterhin in Eingriff des Riegelelementes 24, wobei der Riegelbolzen 50 in einer außer Eingriff Position ist. Mit Verschieben in Pfeilrichtung 22 nach Fig. 1 des Flügel 2 gegen den Rahmen 3 in Richtung der geöffneten Lage für einen freien Durchgang des Fensters oder der Tür 4, wird bei senkrecht abgestellter Lage nach Fig. 17 auch die Verriegelungslage des Pilzbolzens 48, 49 gelöst.

### Bezugszeichenliste

- 1: Verlagerungsvorrichtung
- 2: Flügel
- 3: Rahmen
- 4: Fenster oder Tür
- 5: Betätigungsmechanismus
- 6: Falzumfangsrichtung
- 7: Betätigungsgestänge
- 8: Steuerelement
- 9: Steuerlasche
- 10: erstes freies Ende
- 11: Steuernocken
- 12: Steuerkontur
- 13: Steuerbolzen
- 14: zweites freies Ende
- 15: Deckschiene
- 16: Schwenkpunkt
- 17: Ende
- 18: Ende
- 19: Kupplungselement
- 20: Kupplungselement
- 21: Laufschiene
- 22: Pfeilrichtung
- 23: Laufelement
- 24: Riegelelement
- 25: Falz
- 26: Profilnut
- 27: Breite
- 28: Breite
- 29: Holm, horizontal unten
- 30: Holm, horizontal oben
- 31: Rolle
- 32: Holm, vertikal
- 33: Nut
- 34: Steg
- 35: Steg
- 36: Rolle
- 37: Winkel
- 38: Abstand
- 39: ortsfester Flügel bzw. Türfeld
- 40: Betätigungshandhabe
- 41: Verriegelungsvorrichtung
- 42: Verriegelungsvorrichtung
- 43: Rahmenholm, unten
- 44: Rahmenholm, oben
- 45: Laufrollen
- 46: Verriegelungselement
- 47: Verbindungsstück
- 48: Riegelbolzen
- 49: Teller
- 50: Riegelbolzen
- 51: Riegeleingriff, Ausnehmung
- 52: Riegeleingriff, Bohrung
- 53: Anlagefläche
- 54: Querwand

## Patentansprüche

1. Verlagerungsvorrichtung (1) zur zwangsweisen Verlagerung eines Flügels (2), insbesondere eines Schiebeflügels, eines Fensters oder einer Tür (4) relativ zu einem Rahmen (3) des Fensters oder der Tür (4) in einer Richtung quer, insbesondere senkrecht, zur Hauptebene des Fensters oder der Tür (4), mit einem am Flügel (2) anordenbaren Betätigungsmechanismus (5), der zumindest mit einem Abschnitt in Falzumfangsrichtung (6) mit einem Betätigungsgestänge (7) der Verlagerungsvorrichtung (1) bewegbar verbunden ist, mit einem am Betätigungsgestänge (7) der Verlagerungsvorrichtung (1) aufweisenden Steuerelement (8), welches aus einer Steuerlasche (9) und aus einem angeordneten Steuernocken (11) oder Zapfen besteht, wobei die Steuerlasche (9) eine Steuerkontur (12) umfasst, die mit einem an dem Betätigungsgestänge (7) der Verlagerungsanordnung (1) angeordneten Steuerbolzen (13) mit dem Gestänge des Betätigungsmechanismus (5) gekuppelt zusammenwirkt und derart aufeinander abgestimmt sind, dass bei einer Bewegung des Steuerbolzens (13) die Steuerlasche (9) quer zur Falzumfangsrichtung (6) um ein an einer Deckschiene (15) angeordneten Schwenkpunkt (16) schwenkbar ist,
**dadurch gekennzeichnet,**
**dass** die Verlagerungsvorrichtung (1) umfänglich zur Falzumfangsrichtung (6) am horizontalen Flügel (2) und am vertikalen Flügel (2) befestigt ist und an seinen freien Enden (17, 18) des Betätigungsgestänges (7) Kupplungselemente (19, 20) aufweist, die umfänglich eine kuppelbare Verbindung mit dem Gestänge des Betätigungsmechanismus (5) eingehen, wobei mit horizontaler Anordnung der Verlagerungsvorrichtung (1) am Flügel (2) der Steuernocken (11) schwenkbar und verschiebbar geführt mit einer in einer horizontal am Rahmen (3) angeordneten Laufschiene (21) verbunden ist und wobei die Verlagerungsvorrichtung (1) mit einem an der Verlagerungsvorrichtung (1) angeordneten Verriegelungselement (46) bei vertikaler Anordnung am Flügel (2) mit einem am vertikalen Holm des Rahmens (3) angeordneten Riegelelement (24) wirkverbunden ist, und eine verriegelbare Schließstellung des Flügels (2) zum Rahmen (3) ermöglicht.

2. Verlagerungsvorrichtung nach Anspruch 1,
**dadurch gekennzeichnet,**
**dass** die Steuerkontur (12) umfänglich geschlossen für den Steuerbolzen (13) eine geschlossene Führung bildet.

3. Verlagerungsvorrichtung nach Anspruch 1,
**dadurch gekennzeichnet,**
**dass** die Verlagerungsvorrichtung (1) und der Betätigungsmechanismus (5) im Bereich eines Falzes (25) zwischen dem Flügel (2) und dem Rahmen (3) des Fensters oder der Tür (4) in einer standardisierten Profilnut (26) des Flügels (2) verdeckt angeordnet ist, wobei die Steuerlasche (9) mit dem Steuernocken (11) schwenkbeweglich über die Profilnut (26) in Richtung Rahmen (3) ragen.

4. Verlagerungsvorrichtung nach Anspruch 3,
**dadurch gekennzeichnet,**
**dass** der Betätigungsmechanismus (5) und die Verlagerungsvorrichtung (1) in der Breite (27) der Profilnut (26) angepasst ausgebildet mit einem Maß kleiner 16 mm sind, wobei die Steuerlasche (9) mit seiner Breite (28) in Längserstreckung zur Falzumfangsrichtung (6) geringfügig breiter ausgebildet ist.

5. Verlagerungsvorrichtung nach Anspruch 1,
**dadurch gekennzeichnet,**
**dass** der Steuernocken (11) adaptierbar ist, wobei dem Steuernocken (11) an einem horizontalen Holm (29, 30) des Flügels (2) angeordnet und den Laufschienen (21) des horizontalen Rahmens (3) ausgerichtet eine drehbare Rolle (31) ansetzbar ist und/oder am vertikalen Holm (32) des Flügels (2) angeordnet zum vertikalen Holm des Rahmens (3) zeigend ein Verriegelungselement (46) formschlüssig verbindbar ist.

6. Verlagerungsvorrichtung nach Anspruch 1,
**dadurch gekennzeichnet,**
**dass** der Steuernocken (11) in der Laufschiene (21) aufweisenden Nut (33) in verschiebbarer Längsrichtung des Flügels (2) zum Rahmen (3) führend gehalten ist.

7. Verlagerungsvorrichtung nach Anspruch 6,
**dadurch gekennzeichnet,**
**dass** die Nut (33) aus zwei in Richtung Flügel (2) weisenden Stegen (34, 35) gebildet ist.

8. Verlagerungsvorrichtung nach Anspruch 1,
**dadurch gekennzeichnet,**
**dass** der Steuerbolzen (13) innerhalb der Steuerkontur (12) eine bewegliche Rolle (36) trägt.

9. Verlagerungsvorrichtung nach Anspruch 1,
**dadurch gekennzeichnet,**
**dass** die Schwenkbewegung der Steuerlasche (9) mit umschließender Führung des Steuerbolzens (13) in der Steuerkontur (12) bei Betätigung des Betätigungsmechanismus (5) zwangsgesteuert ist und den Flügel (2) zum Rahmen (3) in eine anliegend geschlossene Lage oder in eine parallel abgestellte und verschiebbar geöffnete Lage überführt, wobei ein sich aus der Schwenkbewegung der Steuerlasche (9) von dem Schwenkpunkt (16) zum Steuernocken (11) resultierender Winkel (37) den Abstand (38) vom Flügel (2) zum Rahmen (3) bestimmt.

10. Verlagerungsvorrichtung nach Anspruch 1,
**dadurch gekennzeichnet,**
**dass** die Steuerlasche (9) der Verlagerungsvorrichtung (1) mit einer Anlagefläche (53) in schwenk- und verschiebbarer Position des Steuernockens (11) für den Flügel (2) zum Rahmen (3) an einer Querwand (54) des Flügels (2) eine flächenbündige Anlage bilden.

## Claims

1. A displacement device (1) for the forced displacement of a casement (2), in particular a sliding casement, of a window or a door (4) relative to a frame (3) of the window or the door (4) in a direction transverse, in particular perpendicular, to the principal plane of the window or the door (4), having an actuating mechanism (5), which can be arranged on the casement (2) and which is movably connected, at least with a section in the circumferential direction of the rebate (6), with an actuating linkage (7) of the displacement device (1), having a control element (8) on the actuating linkage (7) of the displacement device (1), which consists of a control tab (9) and a control cam (11) or pin arranged thereon, wherein the control tab (9) comprises a control contour (12), which interacts with the linkage of the actuating mechanism (5) in a coupled manner by means of a control pin (13) arranged on the actuating linkage (7) of the displacement arrangement (1), which are coordinated in such a way that, upon movement of the control pin (13), the control tab (9) can pivot transverse to the circumferential direction of the rebate (6) about a pivot point (16) arranged on a cover rail (15)
**characterized in that**
the displacement device (1) is circumferentially attached to the horizontal casement (2) and to the vertical casement (2) in the circumferential direction of the rebate (6) and has coupling elements (19, 20) at its free ends (17, 18) of the actuating linkage (7), which circumferentially form a coupling connection with the linkage of the actuating mechanism (5), wherein, upon horizontal arrangement of the displacement device (1) on the casement (2), the control cam (11), guided in a pivotable and displaceable manner, is connected with a guide rail (21) horizontally arranged on the frame (3), and wherein the displacement device (1), upon vertical arrangement on the casement (2), is operatively connected, by means of a locking element (46) arranged on the displacement device (1), with a latch element (24) arranged on the vertical crosspiece of the frame (3) and enables a lockable closing position of the casement (2) relative to the frame (3).

2. The displacement device according to claim 1,
**characterized in that**
the control contour (12) is circumferentially closed, thus forming a closed guide for the control pin (13).

3. The displacement device according to claim 1,
**characterized in that**
the displacement device (1) and the actuating mechanism (5) are concealed in a standardized profile groove (26) of the casement (2) in the area of a rebate (25) between the casement (2) and the frame (3) of the window or the door (4), wherein the control tab (9) with the control cam (11) pivotably protrude over the profile groove (26) in the direction of the frame (3).

4. The displacement device according to claim 3,
**characterized in that**
the actuating mechanism (5) and the displacement device (1) are designed to fit the width (27) of the profile groove (26) with a dimension of less than 16 mm, wherein the control tab (9) is designed slightly wider in its width (28) in the longitudinal direction relative to the circumferential direction of the rebate (6).

5. The displacement device according to claim 1,
**characterized in that**
the control cam (11) is adaptable, wherein a rotatable roller (31) can be attached to the control cam (11) arranged on a horizontal crosspiece (29, 30) of the casement (2) and aligned with the guide rails (21) of the horizontal frame (3), and/or a locking element (46) can be form-fittingly connected to the control cam (11) arranged on the vertical crosspiece (32) of the casement (2) and pointing towards the vertical crosspiece of the frame (3).

6. The displacement device according to claim 1,
**characterized in that**
the control cam (11) is guidingly held in the groove (33) of the guide rail (21) in a manner that allows it to be displaced in the longitudinal direction of the casement (2) relative to the frame (3).

7. The displacement device according to claim 6,
**characterized in that**
the groove (33) is formed by two webs (34, 35) pointing in the direction of the casement (2).

8. The displacement device according to claim 1,
**characterized in that**
the control pin (13) carries a movable roller (36) within the control contour (12).

9. The displacement device according to claim 1,
**characterized in that**
the pivoting movement of the control tab (9) with enclosed guidance of the control pin (13) in the control contour (12) is force-controlled upon actuation of the actuating mechanism (5) and moves the casement (2) relative to the frame (3) into an adjacent closed position or into a parallel parked and slidably opened position, wherein an angle (37) resulting from the pivoting movement of the control tab (9) from the pivot point (16) to the control cam (11) determines the distance (38) from the casement (2) to the frame (3).

10. The displacement device according to claim 1,
**characterized in that**
the control tab (9) of the displacement device (1) forms a flush contact surface with a contact surface (53) in a pivotable and displaceable position of the control cam (11) for the casement (2) relative to the frame (3) on a transverse wall (54) of the casement (2).

## Revendications

1. Dispositif de déplacement (1) conçu pour le déplacement forcé d'un vantail (2), en particulier d'un vantail coulissant, d'une fenêtre ou d'une porte (4) par rapport à un cadre (3) de la fenêtre ou de la porte (4) dans une direction transversale, en particulier verticale par rapport au plan principal de la fenêtre ou de la porte (4) avec un mécanisme d'actionnement (5) pouvant être installé sur le vantail (2), qui est relié de manière mobile sur au moins une section dans la direction périphérique d'une rainure (6) avec une tringlerie d'actionnement (7) du dispositif de déplacement (1), avec un élément de commande (8) comportant le dispositif de déplacement (1) sur la tringlerie d'actionnement (7), qui est constitué par une languette de commande (9) et par une came de commande (11) ou un tenon installé dessus, de sorte que la languette de commande (9) comprend un contour de commande (12) qui interagit avec un boulon de commande (13) installé sur la tringlerie d'actionnement (7) du dispositif de déplacement (1) lorsqu'elle est accouplée avec la tringlerie du mécanisme d'actionnement (5), et qui sont adaptés l'un à l'autre de telle manière qu'en cas de mouvement du boulon de commande (13), la languette de commande (9) peut être pivotée transversalement dans la direction périphérique d'une rainure (6) autour d'un point de pivotement (16) placé sur un rail de recouvrement (15),
**caractérisé en ce que**
le dispositif de déplacement (1) est fixé sur le vantail horizontal (2) et sur le vantail vertical, (2) sur l'ensemble de la direction circonférentielle d'une rainure (6) et comporte sur ses extrémités libres (17, 18) de la tringlerie d'actionnement (7) des éléments d'accouplement (19, 20) qui établissent sur leur circonférence une liaison permettant un accouplement avec la tringlerie du mécanisme d'actionnement (5), de sorte qu'en disposition horizontale, le dispositif de déplacement (1) est guidé de manière pivotante et coulissante par la came de commande (11) sur le vantail (2) et relié à un rail de roulement (21) installé horizontalement sur le cadre (3), si bien que le dispositif de déplacement (1) muni d'un élément de verrouillage (46) installé sur le dispositif de déplacement (1) en disposition verticale sur le vantail (2) avec un élément de verrouillage (24) est relié de manière mobile au montant vertical du cadre (3) et permet d'adopter une position de fermeture verrouillable du vantail (2) par rapport au cadre (3).

2. Dispositif de déplacement selon la revendication 1,
**caractérisé en ce que**
le contour de commande (12) fermé sur toute sa circonférence forme un guidage fermé pour le boulon de commande (13).

3. Dispositif de déplacement selon la revendication 1,
**caractérisé en ce que**
le dispositif de déplacement (1) et le mécanisme d'activation (5) dans la zone d'une rainure (25) entre le vantail (2) et le cadre (3) de la fenêtre ou de la porte (4) sont disposés de manière dissimulée dans une rainure profilée (26) normalisée du vantail (2) , de sorte que la languette de commande (9) fait saillie au-dessus de la rainure profilée (26) de manière à bouger par pivotement avec le came de commande (11) en direction du cadre (3).

4. Dispositif de déplacement selon la revendication 3,
**caractérisé en ce que**
le mécanisme d'activation (5) et le dispositif de déplacement (1) sont formés de manière adaptée à la largeur (27) de la rainure profilée (26) avec une dimension inférieure à 16 mm, de sorte que la languette de commande (9) avec sa largeur (28) dans la direction périphérique d'une rainure (6) est configurée de manière légèrement plus large.

5. Dispositif de déplacement selon la revendication 1,
**caractérisé en ce que**
la came de commande (11) est adaptable, de sorte que cette came de commande (11) est installée sur un montant horizontal (29, 30) du vantail (2), et un rouleau rotatif (31) peut être installé en direction des rails de roulement (21) du cadre horizontal (3) et/ou disposé sur le montant vertical (32) du vantail (2) en étant relié par liaison de forme à un élément de verrouillage (46) de façon orientée vers le montant vertical du cadre (3).

6. Dispositif de déplacement selon la revendication 1,
**caractérisé en ce que**
la came de commande (11) est maintenue en place par une rainure (33) aménagée dans le rail de roulement (21) dans une direction longitudinale coulissante du vantail (2) vers le cadre (3).

7. Dispositif de déplacement selon la revendication 6,
**caractérisé en ce que**
la rainure (33) est constituée par deux entretoises (34, 35) orientés en direction du vantail (2).

8. Dispositif de déplacement selon la revendication 1,
**caractérisé en ce que**
le boulon de guidage (13) à l'intérieur du contour de commande (12) porte un rouleau mobile (36).

9. Dispositif de déplacement selon la revendication 1,
**caractérisé en ce que**
le mouvement de pivotement de la languette de commande (9) est commandé de force par un guidage périphérique du boulon de commande (13) dans le contour de commande (12) lorsque le mécanisme d'actionnement (5) est activé, et déplace le vantail (2) vers le cadre (3) sur une position fermée adjacente ou sur une position arrêtée ouverte parallèle et coulissante, de sorte que l'angle (37) qui résulte du mouvement de pivotement de la languette de commande (9) du point de pivotement (16) vers la came de commande (11) détermine la distance (38) entre le vantail (2) et le cadre (3).

10. Dispositif de déplacement selon la revendication 1,
**caractérisé en ce que**
la languette de commande (9) du dispositif de déplacement (1) constitue un contact à fleur avec une surface de contact (53) dans une position pivotante et coulissante de la came de commande (11) pour le vantail (2) par rapport au cadre (3) sur une cloison transversale (54) du vantail (2).
